# EUROPÄISCHE PATENTSCHRIFT

(11) **EP 2 508 275 B1**
(45) Veröffentlichungstag und Bekanntmachung des Hinweises auf die Patenterteilung: **10.09.2014**
(21) Anmeldenummer: 12157352.1
(22) Anmeldetag: 28.02.2012
(51) Int. Cl.: B21D 39/04, B25B 27/10, B44B 5/00

(54) **Presswerkzeug sowie Verwendung eines solchen Presswerkzeugs**
Press tool and use of such a press tool
Outil de pression ainsi que utilisation d'un tel outil de pression

(30) Priorität: 04.04.2011 DE 202011004815 U; 05.05.2011 DE 202011100316 U
(43) Veröffentlichungstag der Anmeldung: 10.10.2012
(73) Patentinhaber: Novopress GmbH Pressen und Presswerkzeuge & Co. KG, 41460 Neuss (DE)
(72) Erfinder: Gottschaldt, Gunnar, 41516 Grevenbroich (DE)
(74) Vertreter: Von Kreisler Selting Werner - Partnerschaft von Patentanwälten und Rechtsanwälten mbB

(56) Entgegenhaltungen:
- EP-A2- 0 384 100
- EP-A2- 1 084 798
- WO-A1-90/00697
- WO-A1-02/054542
- DE-U1- 29 706 408
- US-A- 4 126 936

## Beschreibung

Die Erfindung betrifft ein Presswerkzeug, das insbesondere zum Verpressen von Pressfittings geeignet ist, Ferner betrifft die Erfindung eine Verwendung einer solchen erfindungsgemäßen Presswerkzeugs.

Bei Pressfittings wird mit Hilfe eines Presswerkzeugs manuell oder automatisch eine das anzuschließende Rohr umgebende plastisch verformbare Presshülse radial verformt, wodurch das anzuschließende Rohrende am Pressfitting gehalten ist. Die Presshülsen bestehen im Regelfall aus Metall oder einer Metalllegierung, beispielsweise Edelstahl oder einer Aluminiumlegierung.

Zum Herstellen der Verbindung, insbesondere der Verpressung sind Presswerkzeuge bzw. Pressschlingen bekannt. Beispielsweise ist aus EP 06 27 273 eine mehrteilige Pressschlinge bekannt. Diese weist mehrere gelenkig miteinander verbundene kettenartig ausgebildete Presselemente auf. Die Presselemente werden um die rohrförmigen Werkstücke, d.h. das auf den Rohrenden angeordnete Pressfitting gelegt. An dem offenen Ende des Presswerkzeugs, d.h. an der Schließstelle des Presswerkzeugs kann eine Antriebseinrichtung angesetzt werden. Mit Hilfe der Antriebseinrichtung erfolgt ein vollständiges Schließen des Presswerkzeuges, indem die beiden End-Presselemente, d.h. die beiden Presselemente, zwischen denen sich die Schließstelle befindet aufeinander zu bewegt werden. Das Antriebselement kann über geeignete Verbindungselemente wie Zapfen mit den beiden End-Presselementen zum Schließen des Presswerkzeugs verbunden werden.

Ferner sind zangenartige Presswerkzeuge bekannt, die zwei schwenkbar an einem Basiskörper des Presswerkzeugs angeordnete Presselemente aufweisen. Mit Hilfe einer beispielsweise elektrischen Antriebseinrichtung erfolgt ein Verschwenken der Presselemente. Ebenso kann es sich bei der Antriebseinrichtung um eine hydraulische, elektro-hydraulische, pneumatische oder elektro-pneumatische Antriebseinrichtung handeln. Mit den beiden Presselementen sind Pressbacken insbesondere fest verbunden oder einstückig mit diesen ausgebildet. Durch Verschwenken der beiden Presselemente erfolgt ein Schließen der Pressbacken und hierdurch ein plastisches Verformen des Pressfittings.

Bei der Verpressung von Rohrenden mit Hilfe von Pressfittings tritt zwischen den Pressbacken des Presswerkzeugs und zwischen der Außenseite des Pressfittings eine Relativbewegung auf. Nachteilig ist hierbei, dass nicht vorhersagbar ist, in welchem Bereich des Pressfittings welche Größe an Relativbewegung auftritt. Dies kann zu einem ungleichmäßigen Verformen des Pressfittings und dadurch zu Grat- und Faltenbildung führen. Diese Grate und Falten schwächen den Fitting (und oder das/die Dichtelemente zwischen Rohr und Fitting) derart, dass eine dauerhaft dichte Verbindung von Fitting und Rohrende nicht gewährleistet werden kann. Problematisch ist hierbei weiterhin, dass eine Undichtigkeit dieser Pressstelle nicht sofort auffallen muss, sondern ggf. erst später nach längerer Betriebszeit des verpressten Rohrabschnittes. Reparaturen sind dann nur sehr aufwendig und teuer im Nachhinein durchführbar.

In DE 297 06 408U wird ein Presswerkzeug beschrieben, das mehrere Ausnehmungen aufweist. Die Ausnehmungen werden beim Verpressvorgang in das Pressfitting eingeprägt.

Aufgabe der Erfindung ist es, ein Presswerkzeug zu schaffen, bei dem das Auftreten zu starker Relativbewegungen zwischen den Pressbacken und dem Pressfitting vermieden ist. Ferner ist es eine weitere unabhängige Aufgabe der Erfindung, dass bei dem verformten Pressfitting die Überprüfung der auftretenden Relativbewegungen vereinfacht ist.

Die Lösung der Aufgabe erfolgt erfindungsgemäß durch ein Presswerkzeug gemäß Anspruch 1 bzw. durch eine Verwendung eines solchen Presswerkzeugs gemäß Anspruch 10.

Das erfindungsgemäße Presswerkzeug, das insbesondere zur Verpressung von Pressfittings geeignet ist, weist mindestens zwei relativ zueinander bewegbare Presselemente auf. Hierbei können die Presselemente kettenartig miteinander verbunden sein. Insbesondere beim Vorsehen von nur zwei Presselementen können diese zangenartig miteinander verbunden sein. Ferner weist das Presswerkzeug von den Presselementen getragene Pressbacken auf, wobei die Pressbacken vorzugsweise fest mit den Presselementen verbunden, insbesondere einstückig mit diesen ausgebildet sind. Mit Hilfe einer Antriebseinrichtung erfolgt ein Bewegen der Pressbacken zum Verpressen des Pressfittings. Bei der Antriebseinrichtung kann es sich insbesondere um eine elektrische oder elektro-hydraulische Antriebseinrichtung handeln. Erfindungsgemäß ist mit mindestens einer der Pressbacken ein Fixierelement verbunden, wobei mit Hilfe des Fixierelements ein Verringern der Relativbewegung zwischen der entsprechenden Pressbacke und dem Pressfitting im Bereich des mindestens einen Fixierelements erreicht wird. Das Fixierelement ist vorzugsweise fest mit der entsprechenden Pressbacke verbunden. Vorzugsweise handelt es sich um einen Ansatz an der Pressbacke, der in Richtung des Pressfittings weist. Bei dem erfindungsgemäßen Presswerkzeug ist ein teilkugelförmiger, insbesondere halbkugelförmiger Ansatz vorgesehen. Somit weist der Ansatz gekrümmte Oberflächen auf, um eine das Pressfitting schädigende Verformung zu vermeiden. So könnte durch scharfkantige Übergänge oder Übergänge mit kleinen Radien das Auftreten von Rissen oder anderen Beschädigungen des Pressfittings hervorgerufen werden. Das Fixierelement verringert vorzugsweise insbesondere eine Relativbewegung in Umfangsrichtung.

Ein als Ansatz an einer Pressbacke vorgesehenes Fixierelement wird zu Beginn des Verformungsvorganges in die Oberfläche des Pressfittings eingedrückt. Hierdurch ist sichergestellt, dass im Bereich des Fixierelements die Relativbewegung zwischen der Pressbacke und dem Pressfitting verringert, vorzugsweise ausgeschlossen ist. Dies hat den Vorteil, dass im Bereich des Fixierelements nur eine definierte Relativbewegung zwischen der Pressbacke und dem Pressfitting erfolgt und somit die Bereiche, in denen das Pressfitting plastisch verformt wird, besser definiert werden können. Insbesondere hat das Vorsehen eines derartigen Fixierelements den Vorteil, dass durch einfache Inaugenscheinnahme festgestellt werden kann, ob tatsächlich die geforderte geringe Relativbewegung in dem entsprechenden Bereich stattgefunden hat. Bei einer dennoch in diesem Bereich auftretenden vergrößerten Relativbewegung wäre der Abdruck des Fixierelements in dem Pressfitting verformt bzw. würde eine zusätzliche Ausdehnung in Umfangsrichtung aufweisen.

Bei einer bevorzugten Weiterbildung der Erfindung ist das mindestens eine Fixierelement in einem Bereich der Pressbacke angeordnet, in dem auch ohne Fixierelement eine geringe Relativbewegung herrscht. Dies hat den Vorteil, dass insbesondere in diesem Bereich durch ein einfaches Fixierelement die Relativbewegung zwischen der Pressbacke und dem Pressfitting erheblich verringert, insbesondere vollständig ausgeschlossen werden kann. Bei einem zangenartig ausgebildeten Presswerkzeug ist das mindestens eine Fixierelement in einem unteren Bereich einer Schließebene angeordnet. Der untere Bereich der Schließebene ist derjenige Bereich der Pressbacken, der in Richtung des Presswerkzeugs bzw. in Richtung der Schwenkpunkte der Pressbacken weist. Die Schließebene ist die in der Pressbackenmitte senkrecht zum Pressfitting verlaufende Ebene bzw. diejenige Ebene, in der sich die Pressbacken beim Verpressen des Pressfittings bewegen.

Bei einer bevorzugten Weiterbildung der Erfindung sind mehrere Fixierelemente insbesondere je Pressbacke ein Fixierelement vorgesehen. Hierdurch kann auch die Relativbewegung der Pressbacken zueinander besser definiert werden. Beim Vorsehen von zwei Pressbacken, wie insbesondere bei einem zangenartigen Presswerkzeug ist es besonders bevorzugt, zwei Fixierelemente vorzusehen. Die beiden Fixierelemente sind hierbei vorzugsweise in einem Randbereich der jeweiligen Pressbacke vorgesehen, so dass die beiden Fixierelemente in besonders bevorzugter Ausführungsform einen geringen Abstand zueinander aufweisen, in dem die beiden Fixierelemente bei benachbarten Pressbacken jeweils in den aufeinander zu weisenden Randbereichen der Pressbacken angeordnet sind.

In einer bevorzugten Weiterbildung der Erfindung ist das Fixierelement bzw. die durch das Fixierelement hervorgerufene Einbuchtung in dem Pressfitting in eine Firmen- und/ oder Produktkennzeichnung integriert. Hierzu ist an der Innenseite mindestens einer der Pressbacken eine Firmen- und/ oder Produktkennzeichnung vorgesehen. Hierbei kann es sich beispielsweise um ein Logo, einen Schriftzug, den Firmennamen und dergleichen handeln. Die Firmen- und/ oder Produktkennzeichnung ist hierbei an der Innenseite der Pressbacke erhaben und/ oder in die Pressbacke eingeprägt, so dass sich entsprechend nach dem Verpressen an der Außenseite des Pressfittings eine erhabene und/ oder eingeprägte Firmen- und/ oder Produktkennzeichnung ausbildet. Erfindungsgemäß handelt es sich bei dem Fixierelement um einen teikugelförmigen, insbesondere einen halbkugelförmigen Ansatz, so kann die entsprechende teil- oder halbkugelförmige Ausbuchtung in dem Pressfitting in Draufsicht beispielsweise als Kreis "O" oder dergleichen in das Firmenlogo oder in den Schriftzug etc. integriert werden.

Ferner weist das verpresste Pressfitting, das insbesondere mit Hilfe des vorstehend beschriebenen Presswerkzeugs hergestellt ist, mindestens eine bei einer Verpressung hergestellte dauerhafte Einbuchtung auf. Die Innenkontur der Einbuchtung entspricht bei ordnungsgemäßer Verpressung im Wesentlichen der Außenkontur des mindestens einen Fixierelements des Presswerkzeugs. Hierdurch kann nach erfolgter Verpressung auf einfache Weise festgestellt werden, ob eine ordnungsgemäße Verpressung stattgefunden hat. Insbesondere ist die durch das Fixierelement hervorgerufene Einprägung mit einer an der Außenseite des Pressfittings eingeprägten und/ oder erhabenen Firmen- und/ oder Produktkennzeichnung integriert.

Die Innenkontur ist dabei teilkugelförmig, insbesondere halbkugelförmig.

Nachfolgend wird die Erfindung anhand einer bevorzugten Ausführungsform unter Bezugnahme auf die anliegenden Zeichnungen näher erläutert.

Es zeigen:
- Figur 1: eine stark vereinfachte schematische Draufsicht eines Teils eines zangenartigen Presswerkzeugs,
- Figur 2: eine schematische, perspektivische Ansicht eines durch das in Figur 1 dargestellte Presswerkzeug verpressten Pressfittings,
- Figur 3: eine vereinfachte Innenansicht einer Pressbacke, die zusätzlich einen Firmenschriftzug aufweist und
- Figur 4: eine schematische perspektivische Ansicht eines durch die in Figur 3 dargestellte Pressbacke verpressten Pressfittings.

Das vereinfacht in Figur 1 dargestellte Presswerkzeug weist zwei Presselemente 10, 12 auf. Die beiden zangenartig über Schwenkzapfen 14 verschwenkbar ausgebildeten Presselemente weisen jeweils eine Pressbacke 16, 18 auf, wobei die Pressbacken 16, 18 jeweils einstückig mit den Presselementen 10, 12 ausgebildet sind. Zum Verschwenken der Pressbacken 16, 18 um die Schwenkachsen 14 ist eine beispielsweise elektrische oder elektro-hydraulische Antriebseinrichtung vorgesehen, die in Figur 1 nicht dargestellt ist.

Im dargestellten Ausführungsbeispiel ist an einer Innenseite 20 der Pressbacke 18 ein Fixierelement 22 vorgesehen. Bei dem Fixierelement 22 handelt es sich um einen halbkugelförmigen, insbesondere fest mit der Pressbacke 18 verbundenen Ansatz. Beim Verpressen eines Pressfittings 24 (Figur 2) und eines Rohrs 25 wird zunächst das Fixierelement 22 in eine Außenseite 26 des Pressfittings 24 eingedrückt, so dass in diesem Bereich die Relativbewegung zwischen der Pressbacke 18 und dem Pressfitting 24 zumindest stark verringert ist. Das Fixierelements 22 bewirkt eine halbkugelförmige Einbuchtung 28 in der Außenseite 26 des verpressten Pressfittings 24. Hierdurch ist es möglich durch einfache Inaugenscheinnahme festzustellen, ob eine ordnungsgemäße Verpressung stattgefunden hat.

Vorzugsweise ist das Fixierelement 22 in einem unteren Bereich einer Schließebene angeordnet. Die Schließebene ist diejenige Ebene, in der sich die Pressbacken 16, 18 während des Schließvorgangs bewegen. Die Schließebene entspricht der Zeichenebene in Figur 1. Der untere Bereich der Schließebene ist derjenige Bereich der Schließebene der beiden Pressbacken 16, 18, der in Richtung der Schwenkachsen weist. In diesem Bereich tritt auch bei herkömmlichen zangenartigen Presswerkzeugen die geringste Relativbewegung zwischen der Innenseite der Pressbacken und der Außenseite des Pressfittings auf.

Ferner ist es bevorzugt, dass das mindestens eine Fixierelement 22 in einem Randbereich 30 der Pressbacke 18 angeordnet ist. Beim Vorsehen mehrerer Fixierelemente sind diese insbesondere in benachbarten Randbereichen zweier benachbarter Pressbacken 16, 18 vorgesehen.

Bei der weiteren bevorzugten Ausführungsform der Erfindung (Figuren 3 und 4) sind ähnliche und identische Bauteile mit denselben Bezugszeichen gekennzeichnet.

Zusätzlich zu dem an der Innenseite 20 der Pressbacke 16 vorgesehenen halbkugelförmigen Fixierelement 22 ist in diesem Ausführungsbeispiel in Spiegelschrift in die Innenseite 20 der Pressbacke 16 der Firmenname NOVOPRESS vorgesehen. Der Schriftzug kann beispielsweise durch Gravieren oder Lasern hergestellt werden.

Nach erfolgtem Verpressen des Pressfittings 24 (Figur 4) auf einem Rohr 25, ist an einer Außenseite 26 des Pressfittings 24 zusätzlich zu der Einbuchtung 28 der Schriftzug NOVOPRESS lesbar. Hierbei ist die halbkugelförmige Ausbuchtung 28 als "O" in den Schriftzug NOVOPRESS integriert,

## Patentansprüche

1. Presswerkzeug insbesondere zur Verpressung von Pressfittings, mit
mindestens zwei relativ zueinander bewegbaren Presselementen (10, 12),
von den Presselementen (10, 12) getragenen Pressbacken (16, 18), und
einer Antriebseinrichtung zum Bewegen der Pressbacken (16, 18),
wobei an mindestens einer der Pressbacken (16, 18) ein Fixierelement (22) zur Verringerung der Relativbewegung zwischen der entsprechenden Pressbacke (18) und dem Pressfitting (24) im Bereich des mindestens einen Fixierelements (22) vorgesehen ist,
**dadurch gekennzeichnet, dass**
das mindestens eine Fixierelement (22) teilkugelförmig ausgebildet ist.

2. Presswerkzeug nach Anspruch 1, **dadurch gekennzeichnet, dass** das mindestens eine Fixierelement (22) in einen Bereich (30) der Pressbacke (18) angeordnet ist, in dem auch ohne Fixierelement (22) eine geringe Relativbewegung herrscht.

3. Presswerkzeug nach Anspruch 1 oder 2, **dadurch gekennzeichnet, dass** das mindestens eine Fixierelement (22) bei einem zangenartigen Presswerkzeug in einem unteren Bereich einer Schließebene angeordnet ist.

4. Presswerkzeug nach einem der Ansprüche 1 bis 3, **dadurch gekennzeichnet, dass** zwei Fixierelemente vorzugsweise an unterschiedlichen Pressbacken (16, 18) vorgesehen sind.

5. Presswerkzeug nach einem der Ansprüche 1 bis 4, **dadurch gekennzeichnet, dass** das mindestens eine Fixierelement (22) in einem Randbereich (30) einer Pressbacke (18) vorgesehen ist.

6. Presswerkzeug nach Anspruch 5, **dadurch gekennzeichnet, dass** beim Vorsehen von zwei Fixierelementen (22) diese an benachbarten Pressbacken (16, 18) vorzugsweise in den benachbarten Randbereichen (30) der Pressbacken (16, 18) vorgesehen sind.

7. Presswerkzeug nach einem der Ansprüche 1 bis 6, **dadurch gekennzeichnet, dass** das mindestens eine Fixierelement (22) fest mit der Pressbacke (18) verbunden ist.

8. Presswerkzeug nach einem der Ansprüche 1 bis 7, **dadurch gekennzeichnet, dass** das mindestens eine Fixierelement (22) halbkugelförmig ausgebildet ist.

9. Presswekzeug nach einem der Ansprüche 1 bis 8, **gekennzeichnet durch** eine an der Innenseite (20) mindestens einer der Pressbacken (16, 18) vorgesehenen Firmen- und/ oder Produktbezeichnungen, wie z. B. eines Logos und/ oder Schriftzugs, zur Übertragung auf das Pressfitting (24) beim Verpressen, wobei das mindestens eine Fixierelement (22) in die Firmen- und/ oder Produktzeichnung integriert ist.

10. Verwendung eines Presswerkzeugs nach einem der Ansprüche 1 bis 9 zur Verpressung eines Pressfittings.

## Claims

1. A pressing tool, in particular for compressing press fittings, comprising
at least two pressing elements (10, 12) movable relative to each other,
pressing jaws (16, 18) supported by the pressing elements (10, 12), and
a drive means for moving the pressing jaws (16, 18),
wherein a fixing element (22) is provided at at least one of the pressing jaws (16, 18) for the reduction of the relative movement between the corresponding pressing jaw (18) and the press fitting (24) in the region of the at least one fixing element (22),
**characterized in that**
the at least one fixing element (22) is of a spherical segment shape.

2. The pressing tool of claim 1, **characterized in that** the at least one fixing element (22) is arranged in a region (30) of the pressing jaw (18) where the relative movement is low even without the fixing element (22).

3. The pressing tool of claim 1 or 2, **characterized in that**, with a tongs-like pressing tool, the at least one fixing element (22) is arranged in a lower part of a closing plane.

4. The pressing tool of one of claims 1 to 3, **characterized in that** two fixing elements are preferably provided at different pressing jaws (16, 18).

5. The pressing tool of one of claims 1 to 4, **characterized in that** the at least one fixing element (22) is provided in an edge zone (30) of a pressing jaw (18).

6. The pressing tool of claim 5, **characterized in that**, if two fixing elements (22) are provided, these are provided at adjacent pressing jaws (16, 18), preferably in adjacent edge zones (30) of the pressing jaws (16, 18).

7. The pressing tool of one of claims 1 to 6, **characterized in that** the at least one fixing element (22) is rigidly connected with the pressing jaw (18).

8. The pressing tool of one o claims 1 to 7, **characterized in that** the at least one fixing element (22) is hemispherical in shape.

9. The pressing tool of one of claims 1 to 8, **characterized by** company and/or product designations, such as logos and/or letterings, provided on the inner side (20) of at least one of the pressing tools (16, 18) for transfer onto the press fitting (24) during compression, said at least one fixing element (22) being integrated in the company and/or product designation.

10. Use of a pressing tool of one of claims 1 to 9 for compressing a press fitting.

## Revendications

1. Outil de sertissage, notamment pour le sertissage de raccords à sertir, comprenant :
au moins deux éléments de sertissage (10, 12) déplaçables l'un par rapport à l'autre,
des mâchoires de sertissage (16, 18) supportées par les éléments de sertissage (10, 12), et
un dispositif d'entraînement pour le déplacement des mâchoires de sertissage (16, 18),
un élément de fixation (22) étant prévu sur au moins l'une des mâchoires de sertissage (16, 18) pour réduire le mouvement relatif entre la mâchoire de sertissage (18) correspondante et le raccord à sertir (24) dans la région dudit élément de fixation (22), au moins au nombre de un,
**caractériséence que**
ledit élément de fixation (22), au moins au nombre de un, est réalisé en forme de sphère partielle.

2. Outil de sertissage selon la revendication 1, **caractérisé en ce que** ledit élément de fixation (22), au moins au nombre de un, est disposé dans une région (30) de la mâchoire de sertissage (18) dans laquelle se produit un faible mouvement relatif, même en l'absence d'élément de fixation (22).

3. Outil de sertissage selon la revendication 1 ou 2, **caractérisé en ce qu'**en cas d'outil de sertissage en forme de pince, ledit élément de fixation (22), au moins au nombre de un, est disposé dans une région inférieure d'un plan de fermeture.

4. Outil de sertissage selon l'une des revendications 1 à 3, **caractérisé en ce que** sont prévus deux éléments de fixation, de préférence sur des mâchoires de sertissage (16, 18) différentes.

5. Outil de sertissage selon l'une des revendications 1 à 4, **caractérisé en ce que** ledit élément de fixation (22), au moins au nombre de un, est prévu dans une région de bord (30) d'une mâchoire de sertissage (18).

6. Outil de sertissage selon la revendication 5, **caractérisé en ce que**, si l'on prévoit deux éléments de fixation (22), ceux-ci sont prévus sur des mâchoires de sertissage (16, 18) adjacentes, de préférence dans les régions de bord (30) adjacentes des mâchoires de sertissage (16, 18).

7. Outil de sertissage selon l'une des revendications 1 à 6, **caractérisé en ce que** ledit élément de fixation (22), au moins au nombre de un, est relié de manière solidaire à la mâchoire de sertissage (18).

8. Outil de sertissage selon l'une des revendications 1 à 7, **caractérisé en ce que** ledit élément de fixation (22), au moins au nombre de un, a une forme hémisphérique.

9. Outil de sertissage selon l'une des revendications 1 à 8, **caractérisé par** la présence d'une raison sociale et/ou d'une désignation de produit sur la face intérieure (20) d'au moins l'une des mâchoires de sertissage (16, 18), par ex. un logo et/ou un mot, pour transfert sur le raccord à sertir (24) lors du sertissage, ledit élément de fixation (22), au moins au nombre de un, étant intégré dans la raison sociale et/ou désignation de produit.

10. Utilisation d'un outil de sertissage selon l'une des revendications 1 à 9, pour le sertissage d'un raccord à sertir.
